# EUROPÄISCHE PATENTSCHRIFT

(11) **EP 0 353 623 B1**
(45) Veröffentlichungstag und Bekanntmachung des Hinweises auf die Patenterteilung: **10.03.1993**
(21) Anmeldenummer: 89113828.1
(22) Anmeldetag: 27.07.1989
(51) Int. Cl.: B65H 29/70, B65H 9/14, B65H 29/22

(54) **Vorrichtung zum Ablegen von Bogen an einer Stapelstelle**
Device for depositing sheets at a piling station
Dispositif pour déposer des feuilles sur une station d'empilage

(30) Priorität: 22.06.1989 DE 3920407; 03.08.1988 DE 3826292
(43) Veröffentlichungstag der Anmeldung: 07.02.1990
(73) Patentinhaber: Vits, Hilmar, D-42799 Leichlingen (DE)
(72) Erfinder: Vits, Hilmar, D-42799 Leichlingen (DE)
(74) Vertreter: Zinnecker, Armin, Dipl.-Ing.

(56) Entgegenhaltungen:
- EP-A- 0 056 924
- EP-A- 0 270 793
- DE-B- 2 615 864
- US-A- 4 019 640
- US-A- 4 346 881

## Beschreibung

Die Erfindung bezieht sich auf eine Vorrichtung zum Ablegen von Bogen an einer mit einem Anschlag für die Bogenvorderkante versehenen Stapelstelle nach dem Oberbegriff des Anspruchs 1.

Beim Ablegen von Bogen an einer Stapelstelle werden verschiedene Vorkehrungen getroffen, damit die am Anschlag anstoßenden Bogen sich nicht stauchen. Bei Bogen, die eine geeringe Materialsteifigkeit haben und mit hoher Fördergeschwindigkeit zur Stapelstelle gefördert werden, besteht die Gefahr, daß es infolge von Stauchungen zu Störungen bei der Ablage kommt. Bei allen bekannten Vorrichtungen zum Ablegen von Bogen ist deshalb der Stapelstelle eine Überlappungsstation mit einem Bremsorgan vorgeordnet, die die Fördergeschwindigkeit der ankommenden Bogen auf einen unkritischen Wert herabsetzen sollen. Sofern die Bogen in dichter Folge gefördert werden, läßt sich eine Verminderung der Fördergeschwindigkeit nur erreichen, wenn sich die Bogen beim Bremsen überlappen können. Deshalb ist das Bremsorgan beim Ablegen von Bogen Teil der Überlappungsstation, deren Ablenkorgang die Bogenenden aus der Förderebene herunterdrücken, so daß über das Ende eines aus der Förderebene abgelenkten Bogens sich der Anfang des nächstfolgenden in der Förderebene befindlichen Bogens schieben kann. Mit der Kombination von Ablenk- und Bremsorgan in der Überlappungsstation konnten in der Praxis große Fortschritte in der störungsfreien Bogenablage bei großen Förderleistungen erzielt werden. Gleichwohl besteht ein noch ungelöstes Problem darin, daß ein abgebremster Bogen, dessen Hinterkante das Bremsorgan verläßt, erneut beschleunigt wird, weil sowohl die Schwebedecke als auch der noch mit voller Geschwindigkeit darüber vorgleitende Bogen durch Reibung fördernd auf ihn einwirken (DE 23 48 320 C3; DE 28 41 658 B1).

Eine Vorrichtung zum Ablegen von Bogen an einer mit einem Anschlag für die Bogenvorderkante versehenen Stapelstelle nach dem Oberbegriff des Anspruchs 1 ist aus der EP-A- 0 056 924 bekannt. Bei dieser Vorrichtung wird ein Wellenprofil des Bogens durch beabstandete, parallele Teleskoprohre erreicht, die Blasdüsen aufweisen.

Aus der DE-B-28 41 658 ist eine Vorrichtung zum Schuppen und Ablegen von Bogen auf einen Stapel bekannt, die eine der Stapelstelle vorgeordnete Überlappungsstation besitzt, die ein oberhalb der Förderebene der Bogen angeordnetes Ablenkorgan und ein unterhalb der Förderebene des Bogens angeordnetes, auf die abgelenkten Bogenenden einwirkendes Brems- und Förderorgan aufweist.

Der Erfindung liegt die Aufgabe zugrunde, eine Vorrichtung zum Ablegen von Bogen an einer Stapelstelle zu schaffen, bei der eine Stauchung der Bogen, insbesondere eine daraus resultierende Beschädigung bruchgefährdeter Bogen an dem Anschlag der Stapelstelle nicht auftritt.

Diese Aufgabe wird bei einer Vorrichtung der eingangs genannten Art durch die im kennzeichnenden Teil des Anspruchs 1 angegebenen Merkmale gelöst.

Die mit ihrer Vorderkante am Anschlag anstoßenden Bogen können sich nicht stauchen, weil sie sich der Wellenform der Schwebedecke anschmiegen und aufgrund ihrer angenommenen Wellenform eine hohe Formsteifigkeit erhalten haben. Das bisher nicht beherrschbare, für das Stauchen und Beschädigen verantwortliche erneute Beschleunigen des abgebremsten Bogens kann sich deshalb nicht mehr negativ auswirken. Es versteht sich, daß die der Stapelstelle vorgeordnete Überlappungsstation so ausgelegt sein muß, daß sie unter Berücksichtigung der Fördergeschwindigkeit der ankommenden Bogen und ihrer Materialsteifigkeit die Fördergeschwindigkeit der Bogen derart herabsetzt, daß die verbleibenden Anschlagkräfte an dem Anschlag der Stapelstelle aufgrund des dem Bogen im Bereich der Stapelstelle aufgezwungenen Wellenprofils von dem Bogen verkraftet werden können. Sofern die Fördergeschwindigkeit ohnehin gering ist, kann auf ein Förderorgan der Überlappungsstation sogar verzichtet werden.

Nach einer bevorzugten Ausgestaltung der Erfindung nimmt die Höhe des Wellenprofils von der Stapelhinterkante zum Anschlag an der Stapelvorderkante zu. Diese Ausgestaltung trägt der Tatsache Rechnung, daß ein Bogen nicht sprunghaft profiliert werden kann und daß wegen der zur Stapelvorderkante hin zunehmenden Stauchkräfte zur Stapelvorderkante hin eine größere Formsteifigkeit notwendig ist. Die Zunahme der Höhe des aufgezwungenen Wellenprofils erfordert nicht eine kontinuierliche Zunahme der Höhe des Wellenprofils der Schwebedecke. Sie kann erreicht werden durch eine stufenweise Zunahme der Höhe des Wellenprofils. Der Bogen selbst schafft dann den Ausgleich für eine allmähliche Zunahme.

Konstruktiv läßt sich die Schwebedecke auf verschiedene Art und Weise verwirklichen. Vorzugsweise wird sie von nebeneinander angeordneten und sich in Förderrichtung erstreckenden Schwebeleisten gebildet, deren der Förderebene zugekehrte Seite konkav und/oder konvex gewölbt ist. Es ist allerdings auch möglich, daß die der Förderebene zugekehrten ebenen Seiten zur Bildung des Wellenprofils gegeneinander winklig versetzt sind.

Die Bildung des Wellenprofils an den Bogen kann bereits im Bereich der Überlappungsstation erfolgen. Nach einer Ausgestaltung der Erfindung ist das Bremsorgan eine umlaufende Rolle, die ein dem Wellenprofil der Schwebedecke entsprechendes Wellenprofil hat.

Um einerseits das Bogenende sicher in den Wirkungsbereich des Bremsorgans zu bringen und andererseits den Weg für den Anfang des folgenden Bogens schnell freizumachen, ohne auf das Bogenende mit dem Ablenkorgan einen Mitnahmeeffekt in Förderrichtung auszuüben, ist nach einer Ausgestaltung der Erfindung das Ablenkorgan eine mit Bürstensegmenten besetzte umlaufende Welle. Dabei sind die Bürstensegmente mit axialem Abstand voneinander angeordnet und können zwischen den Schwebeleisten der Schwebedecke heraustreten. Die Schwebeleisten sorgen dafür, daß der Bogenanfang lückenlos schwebend gefördert wird. Bei dieser Ausgestaltung der Bürstensegmente sollte die Rolle des Bremsorgans mit im gleichen axialen Abstand voneinander angeordneten Bremsscheiben bestückt sein wie die Welle mit den Bürstensegmenten, zwischen denen sich Schwebeleisten eines blasluftgespeisten Schwebetisches erstrecken. Durch den Schwebetisch wird gewährleistet, daß auch das abgelenkte Bogenende lückenlos geführt wird.

Die Schwierigkeit, den Bremsvorgang mit Überlappung möglichst frühzeitig einzuleiten und den Bogen so langsam weiterzufördern, bis der folgende Bogen gebremst wird, wird nach einer Ausgestaltung der Erfindung dadurch überwunden, daß unmittelbar vor der Stapelstelle ein Förderorgan angeordnet ist, das mindestens eine umlaufende Förderwalze aufweist, gegen das der abgelenkte Bogen durch Saugkraft gezogen wird. Damit das Förderorgan über die Breite gleichmäßig am Bogen wirksam werden kann und die Bremsung unterstützt, ist nach einer weiteren Ausgestaltung vorgesehen, daß das Förderorgan auch durch ein im Takt der Bogenfolge auf den Bogen einwirkendes zweites Ablenkorgan oberhalb der Förderebene der Bogen aktiviert wird. Die Umfangsgeschwindigkeiten des Brems- und des Förderorgans sind gleich und der Bogenlänge so angepaßt, daß beim Abbremsen eines Bogens der zuvor abgebremste geförderte Bogen das Förderorgan gerade verlassen hat.

Um möglichst nahe an die Stapelstelle heranzukommen, damit der frei geführte Weg des Bogens, wenn er dieses Förderorgan verläßt, möglichst klein ist, bestehen die Walzen des Förderorgans aus fluchtend gekuppelten kleinen Stücken, die unmittelbar vor der Stapelstelle in einem Saugkasten angeordnet sind.

Im folgenden wird die Erfindung anhand einer ein Ausführungsbeispiel darstellenden Zeichnung näher erläutert. Im einzelnen zeigen:
Fig. 1 eine Vorrichtung zum Ablegen von in einem Querschneider geschnittenen Bogen an zwei hintereinander angeordneten Stapelstellen in schematischer Darstellung in Seitenansicht,
Fig. 2 eine vor einer Stapelstelle angeordnete Überlappungsstation der Vorrichtung gem. Figur 1 in Seitenansicht,
Fig. 3 einen Schwebetisch der Vorrichtung gem. Figur 1 im Schnitt I - I der Figur 2,
Fig. 4 Fördermittel mit einem Schwebetisch der Vorrichtung gem. Figur 1 im Querschnitt nach Linie II - II der Figur 2,
Fig. 5 die Überlappungsstation der Vorrichtung gem. Figur 1 im Schnitt nach der Linie III - III der Figur 2,
Fig. 6 eine Schwebedecke der Vorrichtung gem. Figur 1 über einer Stapelstelle im Schnitt nach der Linie IV - IV der Figur 2,
Fig. 7 einen Bogen im Bereich der Ablegestelle, oben an seiner Vorderkante im Querschnitt, in der Mitte in Aufsicht und unten an seiner Hinterkante im Querschnitt,
Fig. 8 die Überlappungsstation der Vorrichtung gem. Figur 1 im Schnitt nach der Linie III - III der Figur 2 in einer alternativen Ausführung zu Figur 5,
Fig. 9 Schwebedecken im Querschnitt in alternativen Ausführungen bis 11 zu Figur 6,
Fig. 12 und 13 eine Weiche der Vorrichtung gem. Figur 1 in zwei alternativen Funktionsstellungen in Seitenansicht

Die in Figur 1 dargestellte Vorrichtung zum Ablegen von Bogen weist einen Querschneider 1 auf, mit dem eine zugeführte Materialbahn in einzelne Bogen geschnitten wird, und zwei Stapelstellen 2,3 mit jeweils einem heb- und senkbaren Tisch 4,5, auf dem die ankommenden Bogen als Stapel 6,7 abgelegt werden können. An der Vorderkante einer jeden Stapelstelle 2,3 ist ein Anschlag 9 angeordnet, an dem die abzulegenden Bogen mit ihrer Vorderkante hart anschlagen. Jeder Stapelstelle 2,3 ist ferner eine Überlappungsstation 9,10 vorgeordnet, mit der die mit hoher Fördergeschwindigkeit ankommenden Bogen überlappt und auf eine für die Ablage geeignete kleine Geschwindigkeit abgebremst und weitergefördert werden.

Für die Förderung der vom Querschneider 1 kommenden Bogen sind in einer oberen Förderebene blasluftgespeiste Schwebetische 11 und Förderollenpaare 12 vorgesehen. Die Schwebetische 11 bestehen beispielsweise aus an sich bekannten Schwebeleisten (DT 19 07 083 82), zwischen denen die Förderrollen 12 angeordnet sind. Die Förderrollen 12 klemmen den zu fördernden Bogen zwischen sich ein und bestimmen so dessen Fördergeschwindigkeit. Mit zwei Weichen 13,14 kann ein Bogen aus der oberen Förderebene nach unten abgelenkt werden. Von der in Förderrichtung ersten Weiche 13 wird ein Bogen über einen Schwebetisch 15 zu einem Shredder 17 geleitet, unter dem ein Behälter 18 zur Aufnahme des zerhackten Bogens bereitsteht. Von der in Förderrichtung zweiten Weiche 14 wird ein Bogen über einen Schwebetisch 19 in eine untere Ebene zu der Überlappungsstation 9 gefördert. Bogen, die nicht von den Weichen 13,14 abgelenkt werden, gelangen zu der zweiten Überlappungsstation 10. Im Bereich beider Stapelstellen 2,3 werden die die Überlappungsstationen 9,10 verlassenden Bogen von Schwebedecken 15 hängend gefördert. Diese Schwebedecken 15 können, wie die Schwebetische 11, aus einzelnen parallel zueinander angeordneten blasluftgespeisten Schwebeleisten bestehen, wie sie aus der DT 19 07 083 B2 bekannt sind.

Während von der Weiche 13 Ausschußbogen nach unten über einen Schwebetisch 16 dem Shredder mit darunter angeordnetem Sammelbehälter zugefördert werden, gelangen einwandfreie Bogen über die Weiche 14 zu der Überlappungsstation 9 und von hier zur Stapelstelle 2 oder passieren unabgelenkt die Weiche 14 und gelangen über die Überlappungs- und Bremsstation 10 zur Stapelstelle 3. Die Überlappungs- und Bremsstationen 9,10 haben den gleichen Aufbau.

In Figur 2 ist eine solche Überlappungsstation vergrößert dargestellt. Ein abzulegender Bogen 20 wird von einem Schwebetisch 21 und einem Förderrollenpaar 22,23 mit definierter Geschwindigkeit der in Förderrichtung ersten Überlappungsstation 9 zugefördert. Der Fördertisch 21 besteht aus mehreren parallel zueinander angeordneten Schwebeleisten, wie sie in Figur 3 im Detail dargestellt sind. Jede Schwebeleiste setzt sich aus einem hutförmigen Profil 24 und einer ebenen Abdeckplatte 25 zusammen, in der die Blasdüsen ausgebildet sind. Die Blasdüsen enden in Förderrichtung vorne in einem flachen Teil 26, das an seiner Spitze zwei Blasdüsen 27 aufweist. Die Förderrollen 22 sind fluchtend mit axialem Abstand voneinander angeordnet und drücken auf Scheiben 28 der Förderrolle 23 mit zwischen den Schreiben angeordneten Ringnuten 29, durch die die flachen vorderen Teile 26 der Schwebeleisten hindurchragen. Diese flachen vorderen Teile 26 überlappen mit oberhalb der Förderebene angeordneten Schwebeleisten des bis über die Stapelstelle 3 sich erstreckenden Schwebetisches 15.

Die Überlappungsstation 9 weist oberhalb der Förderebene zwei mit Abstand in Förderrichtung voneinander angeordnete gleichartige Ablenkorgane 30,31 auf, die jeweils auf ein unterhalb der Förderebene angeordnet es Bremsorgan 32 und Förderorgan 33 wirken. Die Ablenkorgane 30,31 bestehen aus auf einer angetriebenen Welle 34,35 mit axialem Abstand voneinander angeordneten Scheiben 36,37, die mit segmentartigen Bürsten 38,39 bestückt sind. Zwischen diesen Scheiben 36,37 erstrecken sich die Schwebeleisten 40 der Schwebedecke 15.

Das dem in Förderrichtung ersten Ablenkorgan 30 zugeordnete Bremsorgan 32 besteht aus einer Trommel mit zylindrischem Mantel 41, dessen Oberfläche einen hohen Reibbeiwert hat. Das Ende des abzubremsenden Bogens 42 wird von der Bürste 38 gegen diesen Mantel 41 gedrückt. Zwischen dem ersten Bremsorgan 32 und dem Förderorgan 33 ist zur Abstützung des abgelenkten Bogens 42 ein Überführungsblech 43 vorgesehen. Das Förderorgan 33 besteht aus einem Saugkasten 44 mit einer mittleren Trennwand 45 und auf beiden Seiten der Trennwand 45 angeordneten kleinen Förderwalzen 46,47. Diese Förderwalzen 46,47 sind mit einem Belag mit hohem Reibbeiwert versehen, und ihre Geschwindigkeit ist gleich der Geschwindigkeit der Trommel des Bremsorgans 32. Die oberen Ränder 48 der Trennwand 45 und der Wände des Saugkastens 44 sind abgerundet und mit einem gleitfähigen Belag versehen. Durch den Unterdruck im Saugkasten 44 wird der abgelenkte Bogen 42 gegen die Förderwalzen 46,47 gezogen Da der Saugkasten 44 mit einer Seitenwand unmittelbar am Stapel anliegt, kann das Förderorgan 33 seine Förderwirkung praktisch bis zum Anstoßen der Bogenvorderkante an dem Anschlag 8 aufrechterhalten. Der Abstand zwischen Brems- und Fördereinheit 30,32 und 31,33 ist so gewählt, daß zu Beginn des Überlappungsvorgangs die Bürsten 38 das Bremsorgan 37 noch nicht voll überstrichen haben, wenn der zuvor abzulegende Bogen 50 das Förderorgan 37 noch nicht voll verlassen hat. Bei großformatigen Bogen, deren Länge wesentlich größer als der Bürstenweg einer Umdrehung ist, sind die Ablenkorgane 30,31 heb- und senkbar.

Die Schwebeleisten 40 des Schwebetisches 15 sind nach dem Ausführungsbeispiel der Figur 4 im Bereich der Überlappungs- und Bremsstation 9 auf ihrer dem Bogen 42 zugekehrten Seite noch flach. Die hier noch ebene, die Blasluftdüsen aufweisende Platte 51 geht dann aber in einen Abschnitt 51′ mit konkavem Profil über, die an ihrer Flanke einen Winkel α aufweist. Die Wellenhöhe h sollte im Bereich von 5 bis 15 % der Teilung t liegen. Der Winkel α sollte dabei im Bereich von 10° und 30° liegen. Bei ausreichend hohen Saugkräften der Blasleisten nimmt dann der Bogen 50 eine Wellung an, die ihm eine ausreichende Formsteifigkeit gibt, bei der nicht die Gefahr besteht, daß er beim Anstoßen am Anschlag 8 gestaucht wird.

In den Figuren 9 bis 11 sind verschiedene Alternativen für die Anordnung der Schwebedecke 15 dargestellt. Mit jeder Ausführung wird erreicht, daß der abzulegende Bogen am Ende der Förderstrecke eine Wellenform hat. In allen Fällen sollte die Höhe h so bemessen sein, daß sie in Förderrichtung zunimmt. Damit wird der Tatsache Rechnung getragen, daß die Belastung des Bogens zur Vorderkante hin zunimmt, weil die wirksame Masse in Förderrichtung des Bogens immer größer wird.

In Figur 7 ist diese zur Vorderkante hin zunehmende Welligkeit dargestellt. Da der Bogen in seiner Fläche wenig elastisch ist, kann mit der Wellengebung erst dann begonnen werden, wenn der Bogen die letzten ihn einklemmenden Förderrollen 22,23 verlassen hat.

In Figur 8 ist als Alternative zur Ausführung der Figur 5 dargestellt, daß mit der Wellung bereits bei der ersten Ablenk- und Bremseinheit begonnen werden kann. In diesem Fall ist das durchgehend zylindrische Bremsorgan 32 der Figuren 2 und 7 durch eine mit Bremsscheiben 52 besetzte Bremswelle 53 ersetzt. Zwischen den Bremsscheiben 52 erstrecken sich blasluftgespeiste Schwebeleisten 54, die einen Schwebetisch bilden. Die dem abzubremsenden Bogen 55 zugekehrten Seiten der Bremsscheiben 52 und der Blasleisten 54 haben ein Wellenprofil. Oberhalb der Blasleisten 54 sind Blasleisten 56 vorgesehen, deren dem Bogen 55 zugekehrte Seite ein eckig vertieftes Profil hat.

Die in den Figuren 12 und 13 dargestellte Weiche weist an einem Schwenkarm 55 drehbar gelagerte Ablenkrollen 61 mit in den Zwischenräumen angeordneten Ablenkblechen 62 auf. Mittels einer Zylindenkolbenanordnung 63 kann diese Einheit aus der in Figur 12 dargestellten Position in die in Figur 13 dargestellte Position gebracht werden. Eine untere Förderrolle 64 mit einem vorgeordneten Schwebetisch 65 entspricht im wesentlichen dem Aufbau der Förderrolle 23 und des Schwebetisches 21 der Figur 2. Die aus den Blasdüsen an der Spitze des Schwebetisches 65 austretende Blasluft begünstigt bei nicht nach unten geschwenkter Ablenkrolle 61 den Geradeaustransport, weil der Blasluftstrahl dann den Bogen trägt, wie in Figur 12 dargestellt ist. Bei geschwenkter Ablenkrolle wird auch der Blasstrahl durch das Leitblech 62 nach unten abgelenkt und begünstigt die Ablenkung des Bogenanfangs auf den unteren Schwebetisch 11.

## Patentansprüche

1. Vorrichtung zum Ablegen von Bogen an einer mit einem Anschlag (6) für die Bogenvorderkante versehenen Stapelstelle (2, 3) mit blasluftgespeisten, sich bis über die Stapelstelle (2, 3) erstreckenden Fördermitteln (11, 12), die im Bereich der Stapelstelle (2, 3) ein in Förderrichtung verlaufendes Wellenprofil haben,
**dadurch gekennzeichnet,**
daß die Fördermittel (11, 12) eine Schwebedecke (15) aufweisen, die im Bereich der Stapelstelle (2, 3) ein in Förderrichtung verlaufendes Wellenprofil hat
und daß der Stapelstelle (2, 3) eine Überlappungsstation (9, 10) vorgeordnet ist, die ein oberhalb der Förderebene der Bogen angeordnetes, im Takt der Bogenfolge auf die Bogenenden einwirkendes Ablenkorgan (30, 31) und ein unterhalb der Förderebene des Bogens angeordnetes, auf die abgelenkten Bogenenden einwirkendes Brems- und Förderorgan (32, 33) aufweist.

2. Vorrichtung nach Anspruch 1,
**dadurch gekennzeichnet,** daß die Höhe (h) des Wellenprofils von der Stapelhinterkante zum Anschlag (6) an der Stapelvorderkante zunimmt.

3. Vorrichtung nach Anspruch 2,
**dadurch gekennzeichnet,** daß die Höhe (h) der Wellung in Stufen zunimmt.

4. Vorrichtung nach einem der Ansprüche 1 bis 3,
**dadurch gekennzeichnet,** daß die Schwebedecke (15) von nebeneinander angeordneten und sich in Förderrichtung erstreckenden Schwebeleisten (40,56) gebildet ist, deren der Förderebene zugekehrte Seite konkav und/oder konvex gewölbt ist.

5. Vorrichtung nach einem der Ansprüche 1 bis 3,
**dadurch gekennzeichnet,** daß die Schwebedecke (15) von nebeneinander angeordneten und sich in Förderrichtung erstreckenden Schwebeleisten gebildet ist, deren der Förderebene zugekehrte ebene Seiten zur Bildung des Wellenprofils gegeneinander winklig versetzt sind (Figuren 10 und 11).

6. Vorrichtung nach einem der Ansprüche 1 bis 5,
**dadurch gekennzeichnet,** daß das Bremsorgan (32) eine umlaufende Rolle ist, die ein dem Wellenprofil der Schwebedecke (15) entsprechendes Wellenprofil hat (Figur 8).

7. Vorrichtung nach einem der Ansprüche 1 bis 6,
**dadurch gekennzeichnet,** daß das Ablenkorgan (30,31) eine mit Bürstensegmenten (38,39) besetzte umlaufende Welle (34) ist.

8. Vorrichtung nach Anspruch 7,
**dadurch gekennzeichnet,** daß die Bürstensegmente (38,39) mit axialem Abstand voneinander angeordnet sind und zwischen den Schwebeleisten (40) der Schwebedecke (15) heraustreten können.

9. Vorrichtung nach Anspruch 6,
**dadurch gekennzeichnet,** daß die Welle (53) des Bremsorgans (32) mit in gleichen axialen Abständen voneinander angeordneten Bremsscheiben (52) wie die Welle (34) mit den Bürstensegmenten (38) bestückt ist, und daß sich zwischen den Bremsscheiben (52) Schwebeleisten (54) eines blasluftgespeisten Schwebetisches erstrecken.

10. Vorrichtung nach einem der Ansprüche 1 bis 9,
**dadurch gekennzeichnet,** daß unmittelbar vor der Stapelstelle (2,3) ein Förderorgan (33) angeordnet ist, gegen das der abgelenkte Bogen (50) gedrückt oder mit Saugkraft gezogen wird.

11. Vorrichtung nach Anspruch 10,
**dadurch gekennzeichnet,** daß das Förderorgan (33) aus zwei umlaufenden Walzen (46,47) besteht, von denen die in Förderrichtung vorn liegende Walze (47) unmittelbar an der Hinterkante des Stapels liegt.

12. Vorrichtung nach Anspruch 10 oder 11,
**dadurch gekennzeichnet,** daß dem Förderorgan (33) ein im Takt der Bogenfolge auf die Bogen einwirkendes Ablenkorgan (31) oberhalb der Förderebene der Bogen zugeordnet ist.

13. Vorrichtung nach Anspruch 12,
**dadurch gekennzeichnet,** daß die Geschwindigkeit des Bremsorgans (32) und des Förderorgans (33) in Abhängigkeit von ihrem Abstand und der Länge der Bogen so bemessen ist, daß das Bogenende des einen Bogens (42) von dem Bremsorgan (32) abgebremst wird, wenn der vorlaufende Bogen (50) das Förderorgan (33) verläßt.

14. Vorrichtung nach Anspruch 11,
**dadurch gekennzeichnet,** daß die Walzen (46,47) des Förderorgans (33) aus mehreren in einem Saugkasten (33) angeordneten kleinen Walzenstücken bestehen, die fluchtend miteinander gekuppelt sind.

## Claims

1. Apparatus for the depositing of sheets at a stacking location (2, 3) which is provided with a stop (6) for the leading sheet edge and consists of conveying means (11, 12) extending over the stacking location (2, 3) and being fed with blasted air and in the region of the stacking location (2, 3) having an undulated profile running in conveying direction,
**characterized** **in**
that the conveying means (11, 12) have an overhead suspension arrangement (15) which in the region of the stacking location (2, 3) has an undulated profile running in conveying direction,
and that an overlapping station (9, 10) precedes the stacking location (2, 3) and is provided with a deflecting member (30, 31) arranged above the conveying plane of the sheets and acting on the sheet ends in time with the sheet sequence, and a braking and conveying member (32, 33) arranged underneath the conveying plane of the sheet and acting on the deflected sheet ends.

2. Apparatus according to claim 1, characterized in that the height (h) of the undulated profile increases from the rear stack edge to the stop (6) at the front stack edge.

3. Apparatus according to claim 2, characterized in that the height (h) of the undulation increases in stages.

4. Apparatus according to any one of claims 1 through 3, characterized in that the overhead suspension arrangement (15) is formed by suspension bars (40, 56) arranged adjacently and extending in conveying direction, the side of which facing the conveying plane is concavely and/or convexly curved.

5. Apparatus according to any one of claims 1 through 3, characterized in that the overhead suspension arrangement (15) is formed by suspension bars arranged adjacently and extending in conveying direction, the flat sides of which facing the conveying plane are offset angularly with respect to one another to form the undulating provile (Figures 10 and 11).

6. Apparatus according to any one of claims 1 through 5, characterized in that the braking member (32) is a rotating roller, which has an undulating profile corresponding to the undulating profile of the overhead suspension arrangement (15) (Figure 8).

7. Apparatus according to any one of claims 1 through 6, characterized in that the deflecting member (30, 31) is a rotating shaft (34) fitted with brush segments (38, 39).

8. Apparatus according to claim 7, characterized in that the brush segments (38, 39) are spaced axially apart from each other and can protrude between the suspension bars (40) of the overhead suspension arrangement (15).

9. Apparatus according to claim 6, characterized in that the shaft (53) of the braking member (32) is fitted with brake discs (52) arranged at the same axial spacings apart as the shaft (34) with the brush segments (38) and in that suspension bars (54) of the suspension table fed with blasted air extend between the brake discs (52).

10. Apparatus according to any one of claims 1 to 9, characterized in that a conveying member (33) is arranged immediately ahead of the stacking location (2, 3), against which member the deflected sheet (50) is pressed or drawn by suction force.

11. Apparatus according to claim 10, characterized in that the conveying member (33) consists of two rotating rollers (46, 47), of which the roller (47) lying in front in conveying direction lies immediately at the rear edge of the stack.

12. Apparatus according to claim 10 or 11, characterized in that the conveying member (33) is assigned a deflecting member (31), acting on the sheets in time with the sheet sequence, above the conveying plane of the sheets.

13. Apparatus according to claim 12, characterized in that the speed of the braking member (32) and of the conveying member (33) is dimensioned in relation to their spacing and the length of the sheets such that the sheet end of the one sheet (42) is retarded by the braking member (32) when the preceding sheet (50) leaves the conveying member (33).

14. Apparatus according to claim 11, characterized in that the rollers (46, 47) of the conveying member (33) consist of a plurality of small roller pieces arranged in a suction box (33) which are coupled to one another in alignment.

## Revendications

1. Dispositif pour déposer des feuilles sur une station d'empilage (2, 3) équipé d'une butée (6) pour l'arête avant des feuilles, comprenant des moyens transporteurs (11, 12) alimentés en air de soufflage s'étendant jusqu'au delà de la station d'empilage (2, 3) et qui présentent au voisinage de la station d'empilage (2, 3) un profil d'ondes s'étendant dans la direction de transport,
caractérisé
en ce que les moyens transporteurs (11, 12) présentent un plafond suspendu (15) qui, au voisinage de la station d'empilage (2, 3), présente un profil d'ondes s'étendant dans la direction de transport, et en ce qu'une station de recouvrement (9, 10) est placée devant la station d'empilage (2, 3) présentant un organe de déviation (30, 31) disposé au-dessus du plan de transport des feuilles, agissant à la cadence de la succession des feuilles sur les extrémités de feuilles et un organe de freinage et de transport (32, 33) disposé en dessous du plan de transport de la feuille, agissant sur les extrémités de feuilles déviées.

2. Dispositif selon la revendication 1, caractérisé en ce que la hauteur (h) du profil d'ondes augmente de l'arête arrière de la pile à la butée (6) à l'arête avant de la pile.

3. Dispositif selon la revendication 2, caractérisé en ce que la hauteur (h) de l'ondulation augmente par paliers.

4. Dispositif selon l'une des revendications 1 à 3, caractérisé en ce que le plafond suspendu (15) est constitué de barres suspendues (40, 56) disposées les unes à côté des autres et s'étendant dans la direction de transport dont le côté orienté vers le plan de transport est courbé de façon concave et/ou convexe.

5. Dispositif selon l'une des revendications 1 à 3, caractérisé en ce que le plafond suspendu (15) est constitué de barres suspendues disposées les unes à côté des autres et s'étendant dans la direction de transport, dont les côtés plans orientés vers le plan de transport sont décalés angulairement les uns par rapport aux autres pour constituer le profil d'ondes (figure 10 et 11).

6. Dispositif selon l'une des revendications 1 à 5, caractérisé en ce que l'organe de freinage (32) est constitué par un galet tournant qui présente un profil d'ondes correspondant au profil d'ondes du plafond suspendu (15) (figure 8).

7. Dispositif selon l'une des revendications 1 à 6, caractérisé en ce que l'organe de déviation ou de renvoi (30, 31) est constitué par un arbre tournant (34) présentant des segments formant brosse (38, 39).

8. Dispositif selon la revendication 7, caractérisé en ce que les segments formant brosse (38, 39) sont disposés à une certaine distance axiale les uns par rapport aux autres et peuvent sortir entre les barres suspendues (40) du plafond suspendu (15).

9. Dispositif selon la revendication 6, caractérisé en ce que l'arbre (53) de l'organe de freinage (32) présente des disques à frein (52) disposés selon les mêmes distances axiales que celles suivant lesquelles l'arbre (34) présente les segments formant brosse (38), et en ce que les barres suspendues (54) d'une table suspendue alimentée en air de soufflage s'étendent entre les disques à frein (52).

10. Dispositif selon l'une des revendications 1 à 9, caractérisé en ce qu'un organe de transport (33) est disposé directement devant la station d'empilage (2, 3) contre lequel est pressé ou attiré par une force d'aspiration la feuille déviée (50).

11. Dispositif selon la revendication 10, caractérisé en ce que l'organe de transport (33) est constitué de deux galets tournants (46, 47) dont le galet (47) avant dans la direction de transport se situe directement à l'arête arrière de la pile.

12. Dispositif selon la revendication 10 ou 11, caractérisé en ce qu'un organe de déviation (31) agissant à la cadence de la succession de feuilles sur les feuilles est associé à l'organe de transport (33) au-dessus du plan de transport des feuilles.

13. Dispositif selon la revendication 12, caractérisé en ce que la vitesse de l'organe de freinage (32) et de l'organe de transport (33) est réglée en fonction de leur espacement et de la longueur des feuilles de telle sorte que l'extrémité de feuille d'une feuille (42) est freinée par l'organe de freinage (32) lorsque la feuille précédente (50) quitte l'organe de transport (33).

14. Dispositif selon la revendication 11, caractérisé en ce que les galets (46, 47) de l'organe de transport (33) sont constitués de plusieurs petites pièces de galet disposées dans une caisse aspirante (33) qui sont accouplées en alignement les unes aux autres.
